# EUROPÄISCHE PATENTSCHRIFT

(11) **EP 1 735 500 B1**
(45) Veröffentlichungstag und Bekanntmachung des Hinweises auf die Patenterteilung: **11.05.2016**
(21) Anmeldenummer: 05729172.6
(22) Anmeldetag: 12.04.2005
(51) Int. Cl.: E01B 3/40, E01B 1/00

(54) **VORGEFERTIGE, SCHLAFF BEWEHRTE TRAGPLATTE**
PREFABRICATED, TRADITIONNALY REINFORCED SUPPORT PANEL
DALLE DE SUPPORT PREFABRIQUEE, ARMEE A ARMATURE CLASSIQUE

(30) Priorität: 14.04.2004 AT 6422004
(43) Veröffentlichungstag der Anmeldung: 27.12.2006
(73) Patentinhaber: Porr Technobau und Umwelt AG, 1103 Wien (AT)
(72) Erfinder: FLOH, Johann, A-3434 Tulbing (AT)
(74) Vertreter: Puchberger, Peter
(86) Internationale Anmeldenummer: PCT/AT2005/000123
(87) Internationale Veröffentlichungsnummer: WO 2005/100692

(56) Entgegenhaltungen:
- EP-A- 1 039 030
- AT-B- 377 806
- DE-A1- 2 827 653
- NL-C2- 1 009 311

## Beschreibung

Die Erfindung betrifft eine vorgefertigte, schlaff bewehrte Tragplatte, gemäß dem Oberbegriff des Anspruches 1.

Der schotterlose Oberbau für den schienengebundenen Verkehr gewinnt immer mehr an Bedeutung und dies, je länger Tunnelstrecken sind, da der schotterlose Oberbau eine geringere Höhe als der Schotteroberbau beansprucht, und weiters, je höher die Geschwindigkeiten der Züge höher sind und die Zugfolge größer ist, da längere Intervalle für die Instandsetzung möglich sind, und da gleichzeitig kürzere Zeiten für die Instandsetzung anfallen.

Es sind verschiedene Systeme des schotterlosen Oberbaues bekannt, wobei wesentlich ist, wie die Kräfte von den Schienen in den Oberbau eingeleitet werden. So ist es beispielsweise bekannt, Schienen gemeinsam mit Betonschwellen in einem noch nicht erhärteten Ortsbeton einzusenken, wobei ein sehr aufwändiges, da genaues Justieren, u. zw. sowohl in horizontaler als in vertikaler Richtung, erforderlich ist.

Aus der AT 390 976 B ist ein Verfahren zur Herstellung eines schotterlosen Oberbaues bekannt, wobei eine vorgefertigte Tragplatte in ihren vier Eckenbereichen über Spindeln an einem Unterboden abgestützt ist. Die Tragplatte weist auf ihrer Unterseite ein schalldämmendes Material, u. zw. einen Polyesterpolyurethanschaum, auf. Zwischen dieser Schichte und dem Untergrund wird eine fließfähige sich verfestigende Masse eingebracht. Durch die schalldämmende Schichte wird gleichzeitig ein Einfedern der Tragplatte ermöglicht.

Ein schotterloser Oberbau ist wie ein Schotteroberbau keine starre Struktur, sondern es muss das Einfedern der Schienen ermöglicht sein. Einerseits ruhen die Schienen mittel- oder unmittelbar über eine gummielastische Schichte auf Elementen des Oberbaues auf, und andererseits federn die Elemente, welche die Kräfte von den Schienen in den Untergrund ein¬leiten, ebenfalls auf dem Untergrund auf. Beim Schotteroberbau wird diese Federung durch das gegenseitige Abstützen der Schotterkörner erreicht. Diese Flexibilität kann so groß sein, dass beispielsweise Betonschwellen, insbesondere im Mittelbereich, brechen. Auch Tragplatten werden für den schotterlosen Oberbau eingesetzt, und nach Entlastung besteht das Bestreben derselben, in die ursprüngliche Lage zurück zu kehren.

Ein entsprechender Stand der Technik ist z. B. durch die EP 1 039 030 A1 gegeben.

In der AT 238 239 B wird ein schienengleicher Bahnübergang mit einer Platte ohne Ausnehmungen beschrieben.

In der japanischen Offenlegungsschrift 2001-107 508 wird eine Fußbodenplatte mit einer Ausnehmung beschrieben. Es sind schräg zur Längsrichtung der Platte Bewehrungen vorgesehen. Die Krafteinleitung einer Tragplatte für den Schienenverkehr und die bei einer Fußbodenplatte ist in keiner Weise gleichzusetzen.

In der DE 103 27 467 A1 ist ein Tragkörper für Schienen ohne Ausnehmungen beschrieben.

Die DE 2827653 A1 hat einen Eisenbahnoberbau zum Gegenstand, wobei eine Zerstörung einer Gleisbauplatte durch die Befestigungsmittel für die Schienen vermieden werden soll. Hierbei wird vorgeschlagen, die Tragplatte planparallel auszuführen und die erforderliche Neigung der Schienen durch Unterlagskeile zu erreichen. In dieser Offenlegungsschrift wird deutlich dargelegt, dass eine Änderung der Bewehrung in Tragplatten zu besonderen Schwierigkeiten führen, und durch die Befestigungsmittel eine Rissbildung im Bereich der Befestigungslöcher eintreten kann.

Eine Aufgabe der vorliegenden Erfindung besteht darin, derartige Tragplatten, die aus Beton aufgebaut sind, so auszubilden, dass sie die bei Belastung auftretenden Druck- als auch Zugspannung ohne vorzeitige Zerstörung aufnehmen können. Eine weitere Aufgabe der vorliegenden Erfindung besteht darin, möglichst hohe Kräfte von der Tragplatte auf den Untergrund, u. zw. in Schienenlängsrichtung und quer hierzu, übertragen zu können, wobei eine hohe Lebensdauer der Tragplatte gleichzeitig gewährleistet sein soll. Durch die hohe Lebensdauer der Tragplatte darf allerdings nicht das nachgiebige Verhalten derselben am Untergrund verhindert werden, da sonst ein Bruch von Schienen und Rädern, insbesondere Radkränzen, verursacht werden kann.

Erfindungsgemäß wird diese Aufgabe durch die Merkmale des kennzeichnenden Teils des Anspruches 1 gelöst.

Durch die Dimensionierung der Tragplatte wird dabei sichergestellt, dass einerseits eine exakte Ausrichtung der Tragplatten beim Verlegen möglich ist, und andererseits, dass durch die Ausnehmungen, in welche sodann am Untergrund bei positionierter Tragplatte in situ gefertigte Teile eingreifen, längerfristig eine genaue Positionierung beibehalten werden kann. Durch die spezifische Dimensionierung der Ausnehmungen, u. zw., dass diese in Schienenlängsrichtung eine größere Erstreckung als normal hierzu aufweisen, wird Rechnung getragen, dass insbesondere durch die Sinusläufigkeit der Räder eine Beanspruchung quer zur Schienenlängsrichtung größer sein kann als in Schienenlängsrichtung. Durch die durchgehend nach unten offenen Öffnungen ist einerseits die Füllung eines Zwischenraumes zwischen der Tragplatte und dem Untergrund besser ermöglicht, wobei gleichzeitig auch der Körper zur Fixierung der Tragplatte besonders einfach gefertigt werden kann. Die gummielastische Beschichtung auf der Unterseite der Tragplatte ermöglicht das erforderliche Einfedern.

Durch das getrennte Vorsehen einer oberen und unteren Bewehrung mit Betonstabstählen kann den unterschiedlichen Beanspruchungen, insbesondere Zugbeanspruchungen, Rechnung getragen werden, wobei eine exakte Positionierung der Betonstabstähle über einen oberen Rahmen und unteren Rahmen besonders einfach Rechnung getragen ist. Durch die quer zur Schienenlängsrichtung verlaufenden Bewehrungen mit Betonstabstahl kann eine besonders exakte Übertragung der Kräfte von der Schienenlängsrichtung in die Schienenquerrichtung erfolgen. Dabei sind die Querbewehrungen mit dem oberen Rahmen und dem unteren Rahmen verbunden und um beide Rahmen geführt.

Obwohl zur Übertragung der Kräfte von der Tragplatte in den Untergrund die beiden angeführten Ausnehmungen eine Lösung darstellen, wird durch dieselben eine Schwächung der Tragplatte in Quer- und Schienenlängsrichtung bewirkt. Eine derartige Schwächung kann in der Längsrichtung vermieden bzw. verringert werden, wenn die obere und untere Bewehrung zumindest je zwei in Längsrichtung der Tragplatte, die der Schienenlängsrichtung entspricht, verlaufende jeweils beidseits der Ausnehmungen angeordnete Längsbewehrungen mit Betonstabstählen aufweisen, die an ihren Enden mit dem oberen bzw. unteren Rahmen verbunden sind.

Eine weitere Krafteinleitung kann dadurch erreicht werden, dass die obere und untere Bewehrung jeweils beidseits der Ausnehmungen angeordnete Querbewehrungen mit Betonstabstählen aufweist, die mit dem oberen bzw. unteren Rahmen verbunden sind.

Eine zusätzliche Verstärkung kann dadurch erreicht werden, dass die obere und untere Bewehrung jeweils beidseits der Ausnehmungen angeordnete Längs- und Querbewehrungen mit Betonstabstählen aufweist, die kürzer sind als jene, die mit dem oberen bzw. unteren Rahmen verbunden sind, und mit den mit dem Rahmen verbundenen Längsbewehrungen verbunden sind.

Weist die obere Bewehrung kürzere Längsbewehrungen mit Betonstabstahl auf als jene, die mit dem Rahmen und mit den Querbewehrungen mit Betonstabstahl mit dem oberen bzw. unteren Rahmen mit Betonstabstahl verbunden sind, so ist eine besonders vorteilhafte Verteilung der Kräfte, insbesondere Zugkräfte, im oberen und unteren Bereich der Tragplatte gewährleistet.

Sind sowohl in der oberen Bewehrung mit Betonstabstahl als auch in der unteren Bewehrung mit Betonstabstahl schräg zur längs verlaufenden Bewehrung mit Betonstabstahl Bewehrungen mit Betonstabstahl vorgesehen, welche Längs- und Querbewehrungen mit Betonstabstahl verbinden, die unmittelbar mit dem oberen bzw. unteren Rahmen mit Betonstabstahl verbunden sind, so kann eine Erhöhung der Lebensdauer im extrem beanspruchten Eckenbereich der Ausnehmungen erreicht werden.

Verbinden die schräg verlaufenden Bewehrungen mit Betonstabstahl zusätzlich auch die kürzeren Quer- und Längsbewehrungen, jeweils aus Betonstabstahl, so ist eine besondere vorteilhafte Einleitung der Kräfte in die Bewehrung gegeben.

Sind zwischen den Ausnehmungen Längsbewehrungen vorgesehen, die mit den Querbewehrungen verbunden sind, die mit dem oberen bzw. unteren Rahmen verbunden sind, so kann eine besondere Stabilisierung zwischen den Ausnehmungen erreicht werden.

Im Folgenden wird die Erfindung anhand der Zeichnungen näher erläutert.

Es zeigen:
- Fig. 1: eine Tragplatte in Sicht von oben,
- Fig. 2: einen Querschnitt der Tragplatte gemäß der Linie II-II von Fig. 1,
- Fig. 3: eine obere Bewehrung und
- Fig. 4: eine untere Bewehrung.

Die in Fig. 1 in Ansicht von oben dargestellte Tragplatte 1 ist mit Beton aufgebaut und weist zwei Ausnehmungen 2 auf. Diese Ausnehmungen sind, wie in Fig. 2 strichliert dargestellt, nach oben hin nach innen verjüngend ausgebildet. Durch diese Ausbildung kann eine Tragplatte leichter vom Untergrund abgehoben werden. Die Tragplatte 1 weist Auflager 3 für die nicht dargestellten Schienen auf. Die Längserstreckung der Tragplatte, also in Schienenlängsrichtung gemäß Pfeil a, beträgt 5.160 mm, die Erstreckung quer hierzu 2.400 mm. Die Mindestdicke der Platte beträgt 160 mm. Die Ausnehmungen 2 sind rechteckig ausgebildet, wobei die längere Seite des Rechteckes parallel zur Schienenlängsrichtung angeordnet ist und 900 mm beträgt, wohingegen die Breitenerstreckung 600 mm beträgt. Die Platte weist weiters Öffnungen 4 auf, welche ein Gewinde besitzen, entlang welchen Spindeln höhenveränderlich gelagert sind, so dass eine exakte Ausrichtung der Tragplatte am Untergrund erfolgen kann.

Wie aus dem Schnitt in Fig. 2 zu entnehmen, weist die Tragplatte eine obere Bewehrung 5 und eine untere Bewehrung 6 auf. Die beiden Bewehrungen sind über Querbewehrungen 7 aus Betonstabstahl verbunden.

In den Fig. 3 und 4 sind die obere bzw. untere Bewehrung schematisch dargestellt, wobei aus Gründen der Übersicht auch die Dimensionierung der Tragplatte 1 als auch die Dimensionierung und Positionierungen der Ausnehmungen 2 abgebildet sind. Die obere und untere Bewehrung 5, 6 weisen im Wesentlichen rechteckige Rahmen 8, 9 aus Betonstabstahl auf, die jeweils verschweißt sind. Mit dem oberen Rahmen 8 und dem unteren Rahmen 9 (vgl. Fig. 4) sind die Querbewehrungen verbunden, die, wie in Fig. 2 dargestellt, um beide Rahmen geführt sind. Zusätzlich zu den Querbewehrungen 7 sind auch Längsbewehrungen 10 aus Betonstabstahl vorgesehen. Parallel zu diesen Längsbewehrungen sind weitere Längsbewehrungen 11 vorgesehen, die kürzer sind als jene, die mit den Rahmen verbunden sind und vor den Rahmen endigen. Weiters sind sowohl bei der oberen Bewehrung 5 als auch bei der unteren Bewehrung 6 kürzere Querbewehrungen 12 vorgesehen, die beidseitig der Ausnehmungen 2 angeordnet sind und zumindest mit den Längsbewehrungen 10, die mit dem Rahmen verbunden sind, ebenfalls verbunden sind. Im Eckenbereich der Ausnehmungen 2 sind schräg zur Längsrichtung a verlaufende Bewehrungen 13 aus Betonstabstahl vorgesehen, die die Längsbewehrungen und Querbewehrungen, u. zw. sowohl die, die mit dem Rahmen verbunden sind als auch die kürzeren verbinden. Zwischen den beiden Ausnehmungen 2 ist in Längsrichtung a zumindest eine weitere Längsbewehrung 14 vorgesehen, die ebenfalls aus Betonstabstahl besteht und mit den Querbewehrungen 7, die jeweils mit dem oberen bzw. unteren Rahmen 8, 9 verbunden sind, verbunden ist.

Unter Betonstabstahl sind in der Regel zylindrische Stäbe mit unterschiedlichen Durchmessern zu verstehen, die zusätzlich zur besseren Fixierung im Beton Rippen aufweisen. Als Material kann beispielsweise Kohlenstoffstahl aber auch rostfreier Stahl für besondere Zwecke dienen. Beim rostfreien Stahl ist besonders auf die Spannungsrisskorrosion zu achten. Zur Verbindung der Betonstabstähle wird in der Regel ein Bindedraht verwendet, allerdings besteht die Möglichkeit auch, dass ein Verbinden durch Schweißen erfolgt. Bei der Fertigung einer Betontragplatte wird die gesamte Bewehrung, also die obere und untere Bewehrung, in eine Form eingebracht und ruht in derselben über Distanzstücke auf. Für die Ausnehmungen bzw. Auflager der Schienen muss besonders darauf geachtet werden, dass eine Entnahme der Tragplatte aus der Form möglichst einfach durchgeführt werden kann. Diese vorgefertigte Tragplatte wird auf der Unterseite mit einem Gummigranulat mit 3 mm Dicke versehen. Ein derartiges Gummigranulat wird zusätzlich an den Wänden der Ausnehmungen 2 angeordnet. Die Tragplatten werden sodann mit Spindeln über einen eingeebneten Untergrund gebracht und sodann wird über die Ausnehmungen 2 bzw. so erforderlich, über weitere Ausnehmungen die Füllung des Zwischenraumes zwischen dem Untergrund und der Platte und auch in den Ausnehmungen, beispielsweise mit Beton, vorgenommen.

## Patentansprüche

1. Aus Beton vorgefertigte, schlaff bewehrte rechteckige Tragplatte (1) eines schotterlosen Oberbaues für den Schienenverkehr, für zumindest zwei Schienen, wobei die größere Erstreckung der Tragplatte (1) im Betrieb in Längsrichtung der Schienen verläuft, wobei in der Tragplatte (1) zumindest zwei in Längsrichtung (a) größere als normal dazu, durchgehende Ausnehmungen (2) vorgesehen sind, und wobei die Tragplatte (1) an ihrer im Betrieb unteren Seite eine gummielastische Beschichtung aufweist, **dadurch gekennzeichnet, dass** als schlaffe Bewehrung eine obere Bewehrung (5) und eine untere Bewehrung (6) mit Betanstabstählen vorgesehen sind, die jeweils einen im Wesentlichen in je einer Ebene liegenden rechteckigen, verschweißten Rahmen (8, 9) aus Betonstabstahl aufweisen, wobei die obere und untere Bewehrung (5, 6) über Querbewehrungen (7) aus Betonstabstahl verbunden sind, die mit dem oberen Rahmen (8) und dem unteren Rahmen (9) verbunden und um beide Rahmen (8, 9) geführt sind.

2. Tragplatte (1) nach Anspruch 1, **dadurch gekennzeichnet, dass** die obere (5) und untere(6) Bewehrung zumindest je zwei in Längsrichtung der Tragplatte (1) verlaufende jeweils beidseits der Ausnehmungen (2) angeordnete Längsbewehrungen (10) aus Betonstabstählen aufweisen, die an ihren Enden mit dem oberen bzw. unteren Rahmen (8, 9) verbunden sind.

3. Tragplatte (1) nach Anspruch 1 oder 2, **dadurch gekennzeichnet, dass** die obere (5) und untere (6) Bewehrung beidseits jeder Ausnehmung (2) angeordnete Querbewehrungen (12) aus Betonstabstählen aufweisen, die kürzer sind als jene (7), die mit dem oberen (8) bzw. unteren (9) Rahmen verbunden sind, und mit den mit dem Rahmen (8, 9) verbundenen Längsbewehrungen (10) verbunden sind.

4. Tragplatte (1) nach einem der Ansprüche 1 bis 3, **dadurch gekennzeichnet, dass** die obere (5) und untere (6) Bewehrung kürzere Längsbewehrungen (11) aus Betonstabstahl als jene (10), die mit dem Rahmen (8, 9) verbunden sind, aufweist, wobei die kürzeren Längsbewehrungen (11) mit den Querbewehrungen (7) aus Betonstabstahl, die mit dem oberen bzw. unteren Rahmen (8, 9) mit Betonstabstahl verbunden sind, verbunden sind.

5. Tragplatte (1) nach einem der Ansprüche 1 bis 4, **dadurch gekennzeichnet, dass** sowohl in der oberen Bewehrung (5) aus Betonstabstahl als auch in der unteren Bewehrung (6) aus Betonstabstahl schräg zur Längsbewehrung verlaufenden Bewehrungen (13) aus Betonstabstahl vorgesehen sind, welche Längs- und Querbewehrungen (10, 7) aus Betonstabstahl verbinden, die unmittelbar mit dem oberen bzw. unteren Rahmen (8, 9) aus Betonstabstahl verbunden sind.

6. Tragplatte (1) nach Anspruch 3, 4 oder 5, **dadurch gekennzeichnet, dass** die schräg verlaufenden Bewehrungen (13) aus Betonstabstahl zusätzlich auch die kürzeren Querung kürzeren Längsbewehrungen (11, 12, 14), jeweils aus Betonstabstahl, verbinden.

7. Tragplatte (1) nach einem der Ansprüche 1 bis 6, **dadurch gekennzeichnet, dass** zwischen den Ausnehmungen (2) Längsbewehrungen (14) vorgesehen sind, die mit den Querbewehrungen (7) verbunden sind, die mit dem oberen (8) bzw. unteren (9) Rahmen verbunden sind.

## Claims

1. A prefabricated, mild-steel reinforced support plate (1), which has a rectangular shape and is made of concrete, for at least two rails of a ballastless superstructure for rail-borne traffic, wherein the longer sides of the support plate (1) during operation extend in the longitudinal direction of the rails, wherein at least two continuous recesses (2), which are longer in the longitudinal direction (a) than in the direction extending perpendicular thereto, are provided in the support plate (1), and wherein the support plate (1) features a rubber-elastic coating on its side that forms the underside during operation, **characterized in that** the mild-steel reinforcement is realized in the form of an upper reinforcement (5) and a lower reinforcement (6) of concrete steel rods, which respectively feature a welded rectangular frame (8, 9) of concrete steel rods that respectively lies in essentially one plane, wherein the upper and lower reinforcements (5, 6) are connected by means of transverse reinforcements (7) of concrete steel rods, and wherein said transverse reinforcements are connected to the upper frame (8) and the lower frame (9) and extend around both frames (8, 9).

2. The support plate (1) according to claim 1, **characterized in that** the upper (5) and the lower (6) reinforcement respectively feature at least two longitudinal reinforcements (10) of concrete steel rods, which extend in the longitudinal direction of the support plate (1) and are respectively arranged on both sides of the recesses (2), wherein said longitudinal reinforcements are respectively connected to the upper and the lower frame (8, 9) on their ends.

3. The support plate (1) according to claim 1 or 2, **characterized in that** the upper (5) and the lower (6) reinforcement feature transverse reinforcements (12) of concrete steel rods arranged on both sides of each recess (2), wherein said transverse reinforcements are shorter than the transverse reinforcements (7), which are respectively connected to the upper (8) and the lower (9) frame, and connected to the longitudinal reinforcements (10) that are connected to the frames (8, 9).

4. The support plate (1) according to one of claims 1-3, **characterized in that** the upper (5) and the lower (6) reinforcement feature longitudinal reinforcements (11) of concrete steel rods that are shorter than the longitudinal reinforcements (10) connected to the frames (8, 9), wherein the shorter longitudinal reinforcements (11) are connected to transverse reinforcements (7) of concrete steel rods, which are respectively connected to the upper and the lower frame (8, 9) with concrete steel rods.

5. The support plate (1) according to one of claims 1-4, **characterized in that** reinforcements (13) of concrete steel rods, which extend obliquely to the longitudinal reinforcement, are provided in the upper reinforcement (5) of concrete steel rods, as well as in the lower reinforcement (6) of concrete steel rods, wherein said obliquely extending reinforcements connect longitudinal and transverse reinforcements (10, 7) of concrete steel rods that are directly connected to the upper and the lower frame (8, 9) of concrete steel rods.

6. The support plate (1) according to claim 3, 4 or 5, **characterized in that** the obliquely extending reinforcements (13) of concrete steel rods additionally connect the shorter link shorter longitudinal reinforcements (11, 12, 14), which respectively consist of concrete steel rods.

7. The support plate (1) according to one of claims 1-6, **characterized in that** longitudinal reinforcements (14) are provided between the recesses (2) and are connected to the transverse reinforcements (7), which are respectively connected to the upper (8) and the lower (9) frame.

## Revendications

1. Plaque de support (1) rectangulaire préfabriquée en béton à armature classique d'une superstructure sans ballast pour le trafic ferroviaire, pour au moins deux rails, la plus grande extension de la plaque de support (1) passant en service dans la direction longitudinale des rails, au moins deux évidements (2) plus grand que la normale à cet effet passant dans la direction longitudinale (a) étant prévus dans la plaque de support (1) et la plaque de support (1) comportant en service sur son côté inférieur un revêtement présentant l'élasticité du caoutchouc, **caractérisée en ce qu'**en tant qu'armature classique, une armature supérieure (5) et une armature inférieure (6) avec des barres d'acier d'armature sont prévues, qui comportent respectivement un cadre (8, 9) e, barres d'acier d'armature soudé, rectangulaire, reposant pour l'essentiel dans chacun des plans, les armatures supérieure et inférieure (5, 6) étant reliées par des armatures transversales (7) en barres d'acier d'armature, qui sont reliées au cadre supérieur (8) et au cadre inférieur (9) et sont placés autour des deux cadres (8, 9).

2. Plaque de support (1) selon la revendication 1 **caractérisée en ce que** l'armature supérieure (5) et l'armature inférieure (6) comportent au moins chacune deux armatures longitudinales (10) en barres d'acier d'armature disposées respectivement des deux côtés des évidements (2) passant dans la direction longitudinale de la plaque de support (1), qui sont reliées à leurs extrémités au cadre supérieur ou au cadre inférieur (8, 9).

3. Plaque de support (1) selon la revendication 1 ou 2 **caractérisée en ce que** l'armature supérieure (5) et l'armature inférieure (6) comportent des armatures transversales (12) en barres d'acier d'armature disposées des deux côtés de chaque évidement (2), qui sont plus courtes que celles (7) qui sont reliées au cadre supérieur (8) ou au cadre inférieur (9) et sont reliées aux armatures longitudinales (10) reliées au cadre (8, 9).

4. Plaque de support (1) selon l'une quelconque des revendications 1 à 3 **caractérisée en ce que** l'armature supérieure (5) et l'armature inférieure (6) comportent des armatures longitudinales (11) en barres d'acier d'armature, plus courtes que celles (10) qui sont reliées au cadre (8, 9), les armatures longitudinales plus courtes (11) étant reliées aux armatures transversales (7) en barres d'acier d'armature, qui sont reliées aux cadres supérieure ou inférieur (8, 9) avec des barres d'acier d'armature.

5. Plaque de support (1) selon l'une quelconque des revendications 1 à 4 **caractérisée en ce que** tant dans l'armature supérieure (5) en barres d'acier d'armature que dans l'armature inférieure (6) en barres d'acier d'armature, des armatures (13) en barres d'acier d'armature passant en diagonale par rapport à l'armature longitudinale sont prévues, lesquelles raccordent les armatures longitudinales et les armatures transversales (10, 7) en barres d'acier d'armature, qui sont reliées directement au cadre supérieur ou inférieur (8, 9) en barres d'acier d'armature.

6. Plaque de support (1) selon la revendication 3, 4 ou 5 **caractérisée en ce que** les armatures (13) en barres d'acier d'armature, passant en diagonale raccordent en plus également la traversée plus courte des armatures longitudinales plus courtes (11, 12, 14), respectivement en barres d'acier d'armature.

7. Plaque de support (1) selon l'une quelconque des revendications 1 à 6 **caractérisée en ce que** des armatures longitudinales (14) sont prévues entre les évidements (2), qui sont reliées aux armatures transversales (7), qui sont reliées au cadre supérieur (8) et au cadre inférieur (9).
